# EUROPÄISCHE PATENTSCHRIFT

(11) **EP 0 898 923 B1**
(45) Veröffentlichungstag und Bekanntmachung des Hinweises auf die Patenterteilung: **15.10.2003**
(21) Anmeldenummer: 98109393.3
(22) Anmeldetag: 23.05.1998
(51) Int. Cl.: A47L 9/02

(54) **Statische Staubsaugerdüse, insbesondere für Haushaltsstaubsauger**
Suction nozzle for vacuum cleaner
Buse d'aspiration pour aspirateur

(30) Priorität: 30.08.1997 DE 19738046
(43) Veröffentlichungstag der Anmeldung: 03.03.1999
(73) Patentinhaber: WESSEL-WERK GMBH, 51580 Reichshof-Wildbergerhütte (DE)
(72) Erfinder: Kaffenberger, Dieter, 51674 Wiehl (DE); Steudtner, Hans-Joachim, 51580 Reichshof (DE)
(74) Vertreter: Albrecht, Rainer Harald, Dr.-Ing.

(56) Entgegenhaltungen:
- EP-A- 0 125 994
- EP-A- 0 302 515
- EP-A- 0 353 546
- EP-A- 0 728 434
- DE-A- 2 414 826
- DE-A- 3 801 757
- US-A- 4 151 628

## Beschreibung

Die Erfindung betrifft eine statische Staubsaugerdüse, insbesondere für Haushaltsstaubsauger, mit
einem Düsengehäuse, in dem ein- und ausfahrbare Borstenleisten und ein Sauglauftkanal angeordnet sind, und
einer an das Düsengehäuse angeschlossenen Gleitsohle mit einem Saugmund, der von einer in Arbeitsrichtung vorderen Saugmundkante sowie einer hinteren Saugmundkante begrenzt ist und sich quer zur Arbeitsrichtung im Wesentlichen über die Breite der Gleitsohle erstreckt,
wobei der Saugluftkanal in einen Saugraum einmündet, der sich quer zur Arbeitsrichtung im Wesentlichen über die Breite der Gleitsohle erstreckt und bodenseitig mit dem Saugmund abschließt. Statische Staubsaugerdüsen bezeichnen Staubsaugerdüsen ohne Bürstenwalze.

Bei den aus der Praxis bekannten Staubsaugerdüsen, von denen die Erfindung ausgeht, besteht der von den Saugmundkanten begrenzte Saugraum aus einem oder zwei Strömungskanälen. Die Strömungskanäle sind in die aus Metall oder Kunststoff bestehende Gleitsohle eingearbeitet. Ihr Volumen variiert bei den Staubsaugerdüsen für Haushaltsstabsauger zwischen 25 und 60 cm³. Eine solche Staubsaugerdüse ist beispielsweise in EP-A-0 125 994 beschrieben. Die Geräuschentwicklung durch einströmende Luft ist bei den bekannten Ausführungen beachtlich.

Bei einer anderen, ebenfalls aus der Praxis bekannten Bauform ist der Saugraum nicht Bestandteil der Gleitsohle, sondern wird durch mehrere ineinandergreifende Formteile gebildet, die an der Gleitsohle sowie an dem Düsengehäuse angeformt oder angeschlossen sind. Der Saugraum weist im Vergleich zu den erstgenannten Bauformen ein größeres Volumen auf, und zwar in Verbindung mit einem größeren Abstand der Saugmundkanten voneinander. Ein großer Abstand zwischen den Saugmundkanten ist jedoch mit funktionsmäßigen Nachteilen verbunden, weil beim Betrieb der Staubsaugerdüse aufgrund des im Saugraum herrschenden Unterdrucks eine zum Boden gerichtete Kraft auf das Düsengehäuse wirkt, die der Fläche des Saugmundes proportional ist. Mit zunehmendem Abstand zwischen den Saugmundkanten wächst die Schiebekraft, die zum Bewegen der Staubsaugerdüse in Arbeitsrichtung aufgebracht werden muss. Die Staubsaugerdüsen, die mit einem großen Saugmund ausgerüstet sind, weisen daher in der Regel zusätzliche Stützrollen im Bereich des Saugmundes auf. Das ist aufwendig. Auch bei diesen Düsen sind die Geräusche durch einströmende Luft noch störend.

Bei statischen Staubsaugerdüsen sind die an die Saugmundkanten anschließende vordere und hintere Wand des Saugraumes im wesentlichen senkrecht ausgerichtet und weisen lediglich fertigungsbedingte Entformungsschrägen und Radien auf. Dem Volumen des Saugraumes wird keine besondere Bedeutung beigemessen. Das Volumen richtet sich nach dem Abstand der Saugmundkanten, also der Fläche des Saugmundes.

Bei Bürstenvorsatzgeräten ist der Saugraum in aller Regel deutlich größer, da er die Bürstenwalze aufnehmen muss. Der Abstand zwischen den Saugmundkanten ist ebenfalls größer und liegt bei den aus der Praxis bekannten Ausführungen zwischen 24 und 32 mm.

Der Erfindung liegt die Aufgabe zugrunde, eine statische Staubsaugerdüse des eingangs beschriebenen Aufbaus anzugeben, deren Saugraum so gestaltet ist, dass ohne Beeinträchtigung der Saugeigenschaften die Schiebekraft zum Bewegen der Staubsaugerdüse sowie Strömungsgeräusche durch einströmende Luft möglichst klein sind.

Zur Lösung dieser Aufgabe lehrt die Erfindung, dass der Saugraum zur Reduzierung von Strömungsgeräuschen der im Saugbetrieb am Saugmund einströmenden Luft als großvolumig dimensionierter Strömungsberührungsraum eine in Arbeitsrichtung gemessene Kanalbreite aufweist, die größer ist als die zwischen den Saugmundkanten gemessene Breite des Saugmundes. Die Kanalbreite des Saugraumes sollte mindestens das 1,3-fache der zwischen den Saugmundkanten gemessenen Breite des Saugmundes betragen.

Die Erfindung beruht auf der Erkenntnis, dass eine deutliche Reduzierung der Strömungsgeräusche erreicht werden kann, wenn der Saugraum als Strömungsberuhigungsraum mit groß dimensioniertem Volumen ausgebildet ist. Die Geräuschreduzierung beruht darauf, dass sich über die gesamte Länge des Saugraumes ein gleichmäßiger Saugunterdruck einstellt, die Luft in gleichmäßiger Verteilung einströmt und geräuscherhöhende Geschwindigkeitsspitzen vermieden werden. Auch wird durch einen ausreichend bemessenen Querschnitt des Saugraumes, der wesentlich größer ist als die Fläche des Saugmundes, die Durchschnittsluftgeschwindigkeit gesenkt. Im Ergebnis ergibt sich eine deutliche Geräuschreduzierung bei gleichbleibender Saugleistung. Die Erfindung beruht ferner auf der Erkenntnis, dass der Abstand der Saugmundkanten nicht über das aus der Praxis bei statischen Düsen bekannte Maß hinaus vergrößert werden darf, da eine Vergrößerung der Saugmundfläche mit den bereits beschriebenen funktionsmäßigen Nachteilen einhergeht.

Für die weitere konstruktive Ausgestaltung der erfindungsgemäßen Lehre bieten sich verschiedene Möglichkeiten an. Gemäß einer ersten Ausführungsform ist die Gleitsohle als Formteil mit einer Bodenfläche, Saugmundkanten und an die Oberseite der Bodenfläche angeformtem Kragen ausgebildet, wobei der Kragen an einem haubenförmigen, Anschlußende des Saugluftkanals anliegt Das haubenförmige Anschlußende erstreckt sich über die quer zur Arbeitsrichtung gemessene Breite der Gleitsohle. Die vorzugsweise aus Kunststoff bestehende Gleitsohle weist die Saugmundkanten auf und bildet den unteren Teil des Saugraumes. Nach oben ist der Saugraum durch ein weiteres Bauteil, nämlich das haubenförmige Anschlußende des Saugluftkanals gebildet. Der obere Teil kann fester Bestandteil des Düsengehäuses oder auch als separates Bauteil ausgebildet sein.

In weiterer Ausgestaltung lehrt die Erfindung, daß die Gleitsohle schwenkbeweglich im Düsengehäuse gelagert ist und daß der Kragen bogenförmig gekrümmte Paßflächen aufweist, die gleitbeweglich an Sitzflächen des haubenförmigen Anschlußendes des Saugluftkanals anliegen. Der Schwenkwinkel beträgt vorzugsweise ca. ±3°. Die Kippbewegung des Saugmundes trägt zu einer Verbesserung der Saugeigenschaften bei. Insbesondere wird die Staubaufnahme besser, wobei außerdem die Schiebekraft abnimmt. Der Saugluftkanal ist zweckmäßig zweiteilig ausgeführt und besteht aus einer oberen Gehäusehälfte und einer unteren Gehäusehälfte, wobei an die untere Gehäusehälfte das haubenförmig ausgebildete Anschlußende angeformt ist.

Eine andere Ausführung der Erfindung sieht vor, daß der Saugraum aus einem Hohlprofil besteht, welches zwischen der Gleitsohle und dem Eintritt des Saugluftkanals angeordnet ist und an seiner Unterseite einen an den Saugmund angepaßten Lufteintrittsschlitz sowie an seiner Oberseite eine Anschlußöffnung für den Saugluftkanal aufweist.

Im folgenden wird die Erfindung anhand einer lediglich ein Ausführungsbeispiel darstellenden Zeichnung ausführlich erläutert. Es zeigen in schematischer Darstellung:
- Fig. 1: den Längsschnitt durch eine Staubsaugerdüse für einen Haushaltsstaubsauger,
- Fig. 2: eine weitere Ausführung der Staubsaugerdüse, ebenfalls im Längsschnitt.

Die in den Figuren dargestellte Staubsaugerdüse arbeitet ohne Bürstenwalze. Zum grundsätzlichen Aufbau gehören ein Düsengehäuse 1, ein im Düsengehäuse 1 angeordneter Saugluftkanal 2 sowie eine an das Düsengehäuse 1 angeschlossene Gleitsohle 3. Ferner kann die Staubsaugerdüse in an sich bekannter Weise Stützrollen am rückwärtigen Ende des Düsengehäuses, ein- und ausfahrbare Borstenleisten und/oder eine Abstreiferlippe zum Saugen von Glattböden aufweisen.

Die Gleitsohle 3 weist einen Saugmund 4 auf, der von einer in Arbeitsrichtung vorderen Saugmundkante 5 sowie von einer in Arbeitsrichtung hinteren Saugmundkante 5' begrenzt ist. Der Saugluftkanal 2 mündet in einen Saugraum 6 ein, der im Querschnitt dargestellt ist und sich quer zur Arbeitsrichtung im wesentlichen über die Breite der Gleitsohle 3 erstreckt und bodenseitig mit dem Saugmund 4 abschließt. Den Figuren entnimmt man, daß die in Arbeitsrichtung gemessene Kanalbreite B des Saugraumes 6 größer ist als die zwischen den Saugmundkanten 5, 5' gemessene Breite a des Saugmundes 4. Das Verhältnis zwischen der Kanalbreite B des Saugraumes 6 und der Breite a des Saugmundes 4 (gemessen zwischen den Saugmundkanten 5, 5') sollte mindestens 1,3 betragen, wobei 1,5 und 2,5 bevorzugt ist. Der an den Saugmund 4 angrenzende Saugraum 6 ist als Strömungsberuhigungsraum großvolumig dimensioniert und geht trichterförmig in den Saugluftkanal 2 über.

Die erfindungsgemäße Staubsaugerdüse zeichnet sich durch gute Saugeigenschaften aus, die darauf beruhen, daß sich über die gesamte Länge des Saugraumes 6 ein gleichmäßiger Unterdruck einstellt, die Luft gleichmäßig über die gesamte Länge des Saugmundes 4 einströmt und die Luftgeschwindigkeit innerhalb des Saugraumes 6 durch den entsprechend groß dimensionierten Saugraumquerschnitt verhältnismäßig klein ist. Strömungsgeräusche durch einströmende Luft sind weitgehend eliminiert. Durch den erfindungsgemäß eingehaltenen schmalen Saugmund 4 ist die Kraft, mit der die Gleitsohle 3 gegen den zu reinigenden Boden gedrückt wird, verhältnismäßig klein, und die Schiebekraft, mit der die Staubsaugerdüse in Arbeitsrichtung bewegbar ist, bleibt in einer akzeptablen Größenordnung.

Bei der in Fig. 1 dargestellten Ausführung ist die Gleitsohle 3 als Formteil mit einer Bodenfläche, Saugmundkanten 5, 5' und an die Oberseite der Bodenfläche angeformtem Kragen 7 ausgebildet. Der Kragen 7 liegt an einem haubenförmigen Anschlußende 8 des Saugluftkanals 2 an. Der Saugluftkanal 2 ist Teil des Düsengehäuses 1. Im Ausführungsbeispiel besteht das Düsengehäuse 1 aus einer oberen Gehäusehälfte 9 und einer unteren Gehäusehälfte 9', wobei an die untere Gehäusehälfte 9' das haubenförmige Anschlußende 8 angeformt ist. Der Fig. 1 entnimmt man, daß die Gleitsohle 3 schwenkbeweglich, z.B. um einen Kippwinkel von ±3°, im Düsengehäuse 1 gelagert ist. Der Kragen 7 weist bogenförmig gekrümmte Paßflächen auf, die gleitbeweglich an Sitzflächen des haubenförmigen Anschlußendes 8 des Saugluftkanals 2 anliegen.

Bei der in Fig. 2 dargestellten Ausführung besteht der Saugraum 6 aus einem Hohlprofil 10, welches zwischen der Gleitsohle 3 und dem Eintritt des Saugluftkanals 2 angeordnet ist und an seiner Unterseite einen an den Saugmund 4 angepaßten Lufteintrittsschlitz sowie an seiner Oberseite eine Anschlußöffnung für den Saugluftkanal 2 aufweist.

## Patentansprüche

1. Staubsaugerdüse ohne Bürstenwalze, insbesondere für Haushaltsstaubsauger, mit
einem Düsengehäuse (1), in dem ein- und ausfahrbare Borstenleisten und ein Sauglauftkanal (2) angeordnet sind, und
einer an das Düsengehäuse (1) angeschlossenen Gleitsohle (3) mit einem Saugmund (4), der von einer in Arbeitsrichtung vorderen Saugmundkante (5) sowie einer hinteren Saugmundkante (5') begrenzt ist und sich quer zur Arbeitsrichtung im Wesentlichen über die Breite der Gleitsohle (3) erstreckt,
wobei der Saugluftkanal (2) in einen Saugraum (6) einmündet, der sich quer zur Arbeitsrichtung im Wesentlichen über die Breite der Gleitsohle (3) erstreckt und bodenseitig mit dem Saugmund (4) abschließt, **dadurch gekennzeichnet, dass** der Saugraum (6) zur Reduzierung von Strömungsgeräuschen der im Saugbetrieb am Saugmund (4) einströmenden Luft als großvolumig dimensionierter Strömungsberührungsraum eine in Arbeitsrichtung gemessene Kanalbreite (B) aufweist, die größer ist als die zwischen den Saugmundkanten (5, 5') gemessene Breite a des Saugmundes (4).

2. Staubsaugerdüse nach Anspruch 1, **dadurch gekennzeichnet, daß** die Kanalbreite (B) des Saugraumes (6) mindestens das 1,3-fache der zwischen den Saugmundkanten (5, 5') gemessenen Breite (a) des Saugmundes (4) beträgt.

3. Staubsaugerdüse nach Anspruch 1 oder 2, **dadurch gekenn eichnet, daß** die Gleitsohle (3) als Formteil mit einer Bodenfläche, Saugmundkanten (5, 5') und an die Oberseite der Bodenfläche angeformtem Kragen (7) ausgebildet ist und **daß** der Kragen (7) an einem haubenförmigen Anschlußende (8) des Saugluftkanals (2) anliegt.

4. Staubsaugerdüse nach Anspruch 3, **dadurch gekennzeichnet, daß** die Gleitsohle (3) schwenkbeweglich im Düsengehäuse (1) gelagert ist und **daß** der Kragen (7) bogenförmig gekrümmte Paßflächen aufweist, die gleitbeweglich an Sitzflächen des haubenförmigen Anschlußendes (8) des Saugluftkanals (2) anliegen.

5. Staubsaugerdüse nach Anspruch 3 oder 4, **dadurch gekennzeichnet, daß** der Saugluftkanal (2) aus einer oberen Gehäusehälfte (9) und einer unteren Gehäusehälfte (9') besteht, wobei an die untere Gehäusehälfte (9') das haubenförmige Anschlußende (8) angeformt ist.

6. Staubsaugerdüse nach einem der Ansprüche 1 oder 2, **dadurch gekennzeichnet, daß** der Saugraum (6) aus einem Hohlprofil (10) besteht, welches zwischen der Gleitschle (3) und dem Eintritt des Saugluftkanals (2) angeordnet ist und an seiner Unterseite einen an den Saugmund (4) angepaßten Lufteintrittsschlitz sowie an seiner Oberseite eine Anschlußöffnung für den Saugluftkanal (2) aufweist.

## Claims

1. A vacuum cleaner nozzle without brush roll, in particular, for household vacuum cleaners, with
a nozzle housing (1), in which retractable and extendable bristle strips and a suction air channel (2) are arranged, and with
a sliding base (3) that is connected to the nozzle housing (1) and contains a suction orifice (4) that is limited by a front suction orifice edge (5) and a rear suction orifice edge (5') referred to the working direction and essentially extends over the width of the sliding base (3) transverse to the working direction,
wherein the suction air channel (2) leads into a suction chamber (6) that essentially extends over the width of the sliding base (3) transverse to the working direction, and wherein the suction orifice (4) forms the end of the suction chamber on the floor side, **characterized in that** the suction chamber (6) is realized in the form of a large-volume flow contact chamber in order to reduce flow noises caused by the air flowing into the suction orifice (4) in the cleaning mode, wherein the channel width (B) of the suction chamber measured in the working direction is greater than the width a of the suction orifice (4) measured between the suction orifice edges (5, 5').

2. The vacuum cleaner nozzle according to Claim 1, **characterized in that** the channel width (B) of the suction chamber (6) amounts to at least 1.3-times the width (a) of the suction orifice (4) measured between the suction orifice edges (5, 5').

3. The vacuum cleaner nozzle according to Claim 1 or 2, **characterized in that** the sliding base (3) is realized in the form of a moulded part with a bottom surface, suction orifice edges (5, 5') and a collar (7) that is integrally formed onto the upper side of the bottom surface, and **in that** the collar (7) adjoins a hood-shaped connection end (8) of the suction air channel (2) .

4. The vacuum cleaner nozzle according to Claim 3, **characterized in that** the sliding base (3) is supported in the nozzle housing (1) in a pivoted fashion, and **in that** the collar (7) contains fitting surfaces that are curved in the shape of an arc and adjoin seats of the hood-shaped connection end (8) of the suction air channel (2).

5. The vacuum cleaner nozzle according to Claim 3 or 4, **characterized in that** the suction air channel (2) consists of an upper housing half (9) and a lower housing half (9'), wherein the hood-shaped connection end (8) is integrally formed onto the lower housing half (9').

6. The vacuum cleaner nozzle according to Claim 1 or 2, **characterized in that** the suction chamber (6) consists of a hollow prof ile (10) that is arranged between the sliding base (3) and the inlet of the suction air channel (2), wherein the hollow profile contains an air inlet slot that is adapted to the suction orifice (4) on its underside and a connection opening for the suction air channel (2) on its upper side.

## Revendications

1. Buse d'aspirateur sans rouleau à brosse, notamment pour aspirateur ménager, comportant
un boîtier de buse (1) dans lequel sont disposées des barrettes à soies pouvant être rentrées et sorties et un canal d'air d'aspiration (2), et
une semelle de glissement (3) raccordée au boîtier de buse (1) et comprenant une bouche d'aspiration (4) qui est limitée par un bord de bouche d'aspiration avant dans le sens de travail (5) ainsi que par un bord de bouche d'aspiration arrière (5') et s'étend transversalement au sens de travail substantiellement sur la largeur de la semelle de glissement (3),
le canal d'air d'aspiration (2) débouchant dans une cellule d'aspiration (6) qui s'étend transversalement au sens de travail substantiellement sur la largeur de la semelle de glissement (3) et se termine du côté du sol par la bouche d'aspiration (4), **caractérisée en ce que** la cellule d'aspiration (6) présente, afin de réduire les bruits générés par le flux d'air affluant à la bouche d'aspiration (4) lors de l'aspiration, en tant que cellule de contact avec le flux dimensionnée avec un grand volume, une largeur de canal (B), mesurée dans le sens de travail, qui est supérieure à la largeur a de la bouche d'aspiration (4) mesurée entre les bords de la bouche d'aspiration (5, 5').

2. Buse d'aspirateur selon la revendication 1, **caractérisée en ce que** la largeur de canal (B) de la cellule d'aspiration (6) est d'au moins 1,3 fois la largeur (a) de la bouche d'aspiration (4) mesurée entre les bords de la bouche d'aspiration (5, 5').

3. Buse d'aspirateur selon la revendication 1 ou 2, **caractérisée en ce que** la semelle de glissement (3) se présente sous forme d'une pièce moulée comportant une surface de contact avec le sol, des bords de bouche d'aspiration (5, 5') et des collets (7) formés sur le dessus de la surface de contact avec le sol et que le collet (7) repose sur une extrémité de raccordement en forme de hotte (8) du canal d'air d'aspiration (2).

4. Buse d'aspirateur selon la revendication 3, **caractérisée en ce que** la semelle de glissement (3) est logée de manière pivotable dans le boîtier de la buse (1) et que le collet (7) présente des surfaces d'ajustement incurvées en arc, qui reposent de manière à pouvoir glisser sur des surfaces d'assise de l'extrémité de raccordement en forme de hotte (8) du canal d'air d'aspiration (2).

5. Buse d'aspirateur selon la revendication 3 ou 4, **caractérisée en ce que** le canal d'air d'aspiration (2) consiste en une moitié supérieure de boîtier (9) et une moitié inférieure de boîtier (9'), l'extrémité de raccordement en forme de hotte (8) étant formée sur la moitié inférieure de boîtier (9').

6. Buse d'aspirateur selon l'une quelconque des revendications 1 ou 2, **caractérisée en ce que** la cellule d'aspiration (6) consiste en un profil creux (10) qui est disposé entre la semelle de glissement (3) et l'entrée du canal d'air d'aspiration (2) et présente sur sa face inférieure une fente d'entrée d'air adaptée à la bouche d'aspiration (4) ainsi que sur sa face supérieure un orifice de raccordement pour le canal d'air d'aspiration (2).
